# EUROPÄISCHE PATENTSCHRIFT

(11) **EP 0 850 177 B1**
(45) Veröffentlichungstag und Bekanntmachung des Hinweises auf die Patenterteilung: **12.04.2000**
(21) Anmeldenummer: 96931773.4
(22) Anmeldetag: 05.09.1996
(51) Int. Cl.: B65D 47/20

(54) **SELBSTSCHLIESSENDER VERSCHLUSS MIT VERSCHLUSSMEMBRAN**
SELF-CLOSING SEAL WITH A SEALING MEMBRANE
OBTURATEUR SE FERMANT DE LUI-MEME POURVU D'UNE MEMBRANE D'OBTURATION

(30) Priorität: 05.09.1995 DE 19532699; 05.12.1995 DE 19545204; 02.04.1996 DE 19613130
(43) Veröffentlichungstag der Anmeldung: 01.07.1998
(73) Patentinhaber: Zeller Plastik GmbH, 56851 Zell (DE)
(72) Erfinder: SCHWANENBERG, Sigurd, CH-6006 Luzern (CH)
(74) Vertreter: VOSSIUS & PARTNER
(86) Internationale Anmeldenummer: EP9603906
(87) Internationale Veröffentlichungsnummer: WO9709245

(56) Entgegenhaltungen:
- EP-A- 0 545 678
- DE-A- 19 510 007
- GB-A- 616 957
- GB-A- 625 610

## Beschreibung

Die Erfindung betrifft einen selbstschließenden Verschluß mit einer Verschlußkappe, einer in der Verschlußkappe ausgebildeten Durchgangsöffnung und einer zugeordnet zu der Durchgangsöffnung angeordneten Verschlußmembran gemäß den Merkmalen des Oberbegriffs des Anspruchs 1.

Derartige Verschlüsse sind bereits durch die EP-A-0 545 678 bekanntgeworden. Es haben sich jedoch bei der Benutzung Nachteile gezeigt dahingehend, daß entweder kein ausreichend zuverlässiger Verschluß erreicht ist oder die erforderliche Belüftung einen solchen Unterdruck erfordert, daß bei üblichen Quetschflaschen, welche mit einem Verschluß bspw. versehen sind, sich kein genügender Unterdruck ausbildet oder die Rückstellkräfte in der Quetschflasche so stark vorgesehen werden müssen, daß sie für einen üblichen Gebrauch wenig geeignet sind.

Im Hinblick auf den vorbeschriebenen Stand der Technik beschäftigt sich die Erfindung mit der technischen Problematik, einen gebrauchsgünstigeren selbstschließenden Verschluß anzugeben. Es wird auch angestrebt, einen herstellungsmäßig günstigen Verschluß zu erreichen. Darüber hinaus ist eine möglichst günstige Montage angestrebt. Auch beschäftigt sich die Erfindung mit der technischen Problematik, eine für den genannten Verschluß vorteilhafte Verschlußmembran anzugeben.

Die Aufgabe wird gelöst mit einem selbstschließenden Verschluß gemäß den Merkmalen des unabhängigen Anspruchs 1.

Beim Gegenstand des Anspruches 1 wird darauf abgestellt, daß die Verschlußmembran im unbetätigten Einbauzustand einen unteren Halterungsrand und eine obere, sich im wesentlichen konkav erstreckende Verschlußdecke aufweist, wobei weiter die Verschlußdecke und der Halterungsrand durch eine Verbindungswand verbunden sind. Es ist auch bevorzugt, daß der Einbauzustand der Verschlußmembran durch ein Umstülpen der Verschlußmembran nach einer Herstellung im Spritzgießverfahren erreicht ist. Hierdurch ergeben sich kräftemäßig günstige Auswirkungen. Insbesondere die konkav ausgebildete Verschlußdecke ist einerseits in ihren Verschlußzustand durch radial einwirkende Kräfte der umgestülpten Verbindungswand vorteilhaft vorgespannt. Andererseits ist aber auch ein rasches Öffnen, insbesondere zur Belüftung, beim Nachsaugen, zu verzeichnen. Die Verbindungswand kann sich bevorzugt weiter ausgehend von einer randseitigen Anbindung an die Verschlußdecke, weiterhin bezogen auf den Einbauzustand, in eine Einziehung unterhalb einer Projektionsfläche der Verschlußdecke fortsetzen. Dies ist insbesondere dadurch erreicht, wie weiter unten noch im einzelnen erläutert, daß die Verschlußdecke im Herstellungszustand (Spritzzustand) sich im wesentlichen zylindrisch, ausgehend von der Verschlußdecke, erstreckt. Hierbei kann jedoch je nach den gewünschten Eigenschaften der Verschlußmembran auch eine Variation im Hinblick auf eine konische Gestaltung vorgenommen werden. Die Fortsetzung in eine Einziehung unterhalb der Projektionsfläche der Verschlußdecke erbringt gleichsam eine kelchartige Gestaltung der Verschlußmembran insgesamt in diesem Bereich. Es sind darüber hinaus auch Anwendungsfälle vorgesehen, bei welchen sich die Verbindungswand auch im Einbauzustand im wesentlichen zylindrisch unterhalb und im Anschluß an die Verschlußdecke erstreckt. Dies auch insbesondere dann, wenn die angesprochene Umstülpung nach dem Herstellungsvorgang nicht vorgenommen wird. Im einzelnen ist insbesondere in bezug auf den beschriebenen umgestülpten Einbauzustand von Vorteil, daß die Verschlußdecke randseitig eine größere Dicke aufweist als die Begrenzungswand. Die Verschlußdecke kann sich ausgehend von ihrem Randbereich kontinuierlich nach innen verjüngen. Die Begrenzungswand ist bezüglich einer im Querschnitt erscheinenden Randkante der Verschlußdecke der Verschlußmembran in einem oberen Bereich angebunden - wiederum bezogen auf den Einbauzustand - und ein unterer freier Randbereich der Randkante der Verschlußdecke ist von der Begrenzungswand überfangen. Aufgrund der beschriebenen, vorteilhaft eingestellten, auf einen Mittelpunkt der Verschlußdecke zu gerichteten Druckkräfte, erreicht durch ein gewisses zwangsweises Aufweiten des elastischen Materials der Verschlußmembran, insbesondere der Verbindungswand, wird so auf die Randkante der Verschlußdecke im wesentlichen über den gesamten Umfang eine radial nach innen gerichtete Kraft ausgeübt. Durch die gewölbeartige Erstreckung der Verschlußdecke werden diese Kräfte auch günstigst aufgefangen. Durch die herrschenden Radialkräfte und die damit gegebene Vorspannung in der Verschlußmembran und insbesondere der Verschlußdecke der Verschlußmembran sind weitere vorteilhafte Eigenschaften beim Betätigen der Verschlußmembran erreicht. Die hierdurch erreichte Vorspannung in der Gewölbestruktur der Verschlußmembran sorgt einerseits für eine hohe Dichtkraft, andererseits erfolgt aber bei einer Störung der Gewölbestruktur (Spendevorgang bzw. Nachsaugen) auch sogleich ein Ausbrechen auf relativ geringe Krafteinwirkung hin. Bei einem üblichen Spendevorgang erfolgt ein Öffnen der in der Verschlußdecke bevorzugt vorgesehenen radialen Öffnungsschlitze ab einem bestimmten Druck zuverlässig und annähernd schlagartig. Bei einer Beendigung eines Spendevorgangs und einem Rückstellvorgang der Quetschflasche, auf welchen der Verschluß bspw. aufgebracht ist, ergibt sich zunächst in an sich üblicher Weise ein Einziehen der Verschlußdecke in den konkaven Ausgangszustand und sodann ein Durchbruch nach unten mit einer Luftrücksaugung, welche trotz der beschriebenen, in der Verschlußdecke herrschenden Spannungen keinen größeren, sondern eher einen geringeren Kraftaufaufwand bzw. Unterdruck erfordert. In weiterer vorteilhafter Ausgestaltung ist auch vorgesehen, daß die Verbindungswand im Spritzzustand im wesentlichen zylindrisch verläuft. Wie bereits angesprochen kann durch eine Veränderung des Winkels in der Verbindungswand (in einer Querschnittsbetrachtung) aber auch die beschriebene, im umgestülpten Zustand sich ergebende Vorspannung auf die Verschlußdecke oder eine Trichterausbildung beeinflußt und variiert werden. In weiterer vorteilhafter Ausgestaltung ist vorgesehen, daß die Verbindungswand in einen umlaufenden Verstärkungsring übergeht und daß an dem Verstärkungsring ein Befestigungsring angebunden ist. Der Verstärkungsring hat sich insbesondere als vorteilhaft erwiesen in bezug auf ein teleskopartiges Ausfahren der Verschlußmembran bei Druckaufbau, wie weiter unten noch im einzelnen beschrieben. Der Befestigungsring dient zur Halterung der Verschlußmembran in dem Verschluß. In weiterer bevorzugter Einzelheit ist vorgesehen, daß der Befestigungsring über eine sich im Querschnitt winklig zu der Verbindungswand erstreckende Anbindungswand mit dem Verstärkungsring verbunden ist.

Hinsichtlich des Verschlusses ist auch besonders bevorzugt, daß nach außen anschließend an die in der Verschlußkappe ausgebildete Durchgangsöffnung ein Erweiterungsbereich in der Verschlußkappe ausgebildet ist und daß die Verschlußdecke der Verschlußmembran zugeordnet zu diesem Erweiterungsbereich angeordnet ist. Die Verbindungswand kann sich zur Durchsetzung der Durchgangsöffnung (von unten kommend gesehen) bis in den Erweiterungsbereich erstrecken. Hierbei ist es nicht unbedingt erforderlich, daß die Verbindungswand im Ruhezustand des Verschlusses an dem Erweiterungsbereich anliegt. Es kommt jedoch in der Regel bei einem Spendevorgang zu einem Anliegen der Verbindungswand an dem Erweiterungsbereich, was mit nachstehend noch im einzelnen beschriebenen vorteilhaften Kräfteverhältnissen und einer Beeinflussung, in der Regel einer Unterstützung des Öffnungsvorganges in der Verschlußdecke verbunden ist. Die erfindungsgemäße Anordnung der Verschlußdecke in dem Erweiterungsbereich hat zunächst zur Folge, daß die Verschlußdecke eine gewisse Abstützung nach unten, aber gegebenenfalls auch nach radial seitlich erfährt. Zudem ist die durch den Erweiterungsbereich bzw. die Durchgangsöffnung unterhalb der Verschlußdecke gegebene Verjüngung im Sinne eines formschlüssigen Sitzes der Verschlußmembran vorteilhaft. Es ist eine einfache Montage der Verschlußmembran möglich. Ein Einkleben oder dgl. ist nicht erforderlich. Gleichwohl besitzt die Verschlußdecke eine ausreichende Bewegungsfreiheit, um vorteilhaft einen Ausgabevorgang durchzuführen. Die Verschlußdecke selbst kann vergleichsweise dünn ausgebildet sein. Gleichwohl ist durch die konkave Gestaltung und die radial nach innen wirkende Abstützung im Erweiterungsbereich eine vergleichsweise hohe Verschlußkraft gegeben, welche zuverlässig ein vollständiges Verschließen der Ausgabeöffnung erreichen läßt. Diese Beeinflussung bzw. Unterstützung der Verschlußkraft und damit auch der Öffnungscharakteristik der Verschlußmembran kann allein oder kombinativ zu der oben beschriebenen, durch Umstülpen der Verschlußmembran zu erreichenden Beeinflussung vorgesehen sein. Im einzelnen kann die Verschlußdecke mit, von einem Mittelpunkt ausgehend, in der Radialen sich erstreckenden Schlitzen ausgebildet sein. Die Schlitze sind im Ruhezustand der Verschlußmembran vollständig geschlossen, durch Anpressen der Schlitzbegrenzungsseiten gegeneinander. Bei Betätigung des Gefäßes, auf welchem ein solcher Verschluß aufgebracht ist, wird die Verschlußdecke nach außen gedrückt und hierbei eine Öffnung durch Aufklaffen der Schlitze erreicht. In kombinativer oder alternativer Ausgestaltung kann auch vorgesehen sein, daß die Verschlußdecke eine mittige dauernde Öffnung aufweist, wobei unterhalb der Öffnung ein Stützteller ausgebildet ist, auf welchem die Verschlußdecke im Ruhezustand abdichtend aufsitzt, so daß auch bei dieser Ausführungsform ein vollständiger Verschluß im Ruhezustand erreicht ist. In weiterer Einzelheit wird bezüglich dieses Stütztellers auch Bezug genommen auf die nicht vorveröffentlichte deutsche Patentanmeldung 19 51 007 und die internationale Patentanmeldung PCT/EP95/01104. Die Offenbarung dieser älteren Anmeldungen wird auch zum Zwecke, sie in Ansprüche vorliegender Anmeldung mit einzubeziehen, in die Offenbarung vorliegender Anmeldung mit eingeschlossen. In weiterer Ausgestaltung ist vorgesehen, daß in einem Außenbereich der Verschlußdekke ein die Verschlußdecke überragender Randwulst ausgebildet ist. Ein solcher Randwulst, welcher jedoch im Ruhezustand die Durchgangsöffnung nicht überragt, ist für sich genommen aus der bereits eingangs genannten EP-A2 545 678 bei einer vergleichbaren Verschlußmembram bekannt. Im Rahmen vorliegender Erfindung ist jedoch vorgesehen, daß der Randwulst im Bereich des Erweiterungsbereiches und damit außerhalb der Durchgangsöffnung angeordnet ist. Dadurch, daß der Randwulst im Bereich des Erweiterungsbereiches angeordnet ist, ergibt sich zugleich, daß dieser Wulst nach außen gekehrt ist und somit nach oben freiliegt. Zudem ist eine Abstützung des Wulstes nach unten bzw. eine radiale Abstützung gegeben. Dies kann dazu ausgenutzt werden, im Sinne einer Transportsicherung einen Verschlußdeckel oder dgl. vorzusehen, welcher auf den Randwulst einwirkt. Durch Festhalten des Randwulstes ist nicht nur die Verschlußdecke in einem gewissen Ausmaß an einer Öffnungsbewegung gehindert, sondern läßt sich vor allem, aufgrund der Weichheit des Materials der Verschlußmembran eine vorteilhafte Abdichtung im Transportzustand erreichen. Durch einen erhöhten Innendruck, welcher evtl. im Zuge eines Transportes bei entsprechendem Druck auf das Behältnis entstehen kann, wird die Dichtwirkung zudem noch verstärkt. Es ist auch vorgeschlagen, daß unterhalb der Durchgangsöffnung, unmittelbar anschließend an diese, ein - weiterer - gegensinnig öffnender Erweiterungsbereich ausgebildet ist. Einer oder beide der erwähnten Erweiterungsbereiche können im wesentlichen konisch ausgebildet sein. Hierbei ergibt sich insgesamt gleichsam eine doppelt nietartige Ausbildung der eingesetzten Verschlußmembran und eine entsprechend vorteilhafte Halterung der Verschlußmembran in der Verschlußkappe. In darüber hinaus bevorzugter Ausgestaltung ist vorgesehen, daß in dem Erweiterungsbereich, welcher sich nach außen an die Durchgangsöffnung anschließt, eine bis zur Durchgangsöffnung reichende nutartige Vertiefung ausgebildet ist. Die Vertiefung ist im einzelnen bevorzugt vertikal bzw. radial ausgebildet. Hierdurch läßt sich eine vorteilhafte Belüftung, zum Nachsaugen von Luft nach einem Ausgabevorgang in das Behältnis, erreichen. Die Luft strömt hierbei durch einen von dem Erweiterungsbereich bzw. der Durchgangsöffnung gebildeten und durch die Verbindungswand abgedeckten Kanal. Es können auch entsprechende Luftöffnungen als Bohrungen oder Kanäle lediglich in der Wandung des Erweiterungsbereiches bzw. der Durchgangsöffnung ausgebildet sein. Die nachgesaugte Luft führt im Bereich des Randwulstes zu einem Abheben.

Nachstehend ist die Erfindung des weiteren anhand der beigefügten Zeichnung, welche jedoch lediglich Ausführungsbeispiele darstellt, erläutert. Hierbei zeigt:
- Fig. 1: einen Querschnitt durch eine Verschlußkappe mit einer Verschlußmembran in einer ersten Ausführungsform, geschnitten entlang der Linie I-I in Fig. 3;
- Fig. 2: den Verschluß gemäß Fig. 1 in vergrößerter Darstellung;
- Fig. 3: eine Darstellung des Verschlusses gemäß Fig. 1, in einer Draufsicht;
- Fig. 4: den Verschluß gemäß Fig. 1 im Ausgabezustand;
- Fig. 5: eine Darstellung des Verschlusses gemäß Fig. 1 mit einer Transportsicherung;
- Fig. 6: eine Querschnittsdarstellung durch eine Verschlußkappe mit einer Verschlußmembran einer weiteren Ausführungsform;
- Fig. 7: eine Darstellung gemäß Fig. 1, wobei ein Stützteller vorgesehen ist;
- Fig. 8: eine Darstellung gemäß Fig. 5, gleichfalls mit Ausbildung eines Stütztellers;
- Fig. 9: eine Unteransicht einer Verschlußmembran;
- Fig. 10: die Verschlußmembran gemäß Fig. 9, geschnitten entlang der Linie X-X in Fig. 9, mit einem im Querschnitt dargestellten zugeordneten Einbauring;
- Fig. 11: eine Draufsicht auf den Gegenstand gemäß Fig. 9 bzw. 10;
- Fig. 12: eine Ausschnittsvergrößerung aus der Darstellung gem. Fig. 10,nach Zusammensetzung mit dem Einbauring;
- Fig. 13: eine Einbaudarstellung des Gegenstandes gemäß den Fig. 9 bis 12 in einem Verschluß, im unbetätigten Zustand;
- Fig. 14: eine Darstellung gemäß Fig. 13, nach Erhöhung eines Innendruckes in dem mit dem Verschluß versehenen Behältnis, jedoch vor Beginn eines Spendevorganges;
- Fig. 15: den Verschluß gemäß Fig. 13 im Spendezustand;
- Fig. 16: den Verschluß gemäß Fig. 13 nach Beenden eines Spendevorgangs und beim Rücksaugen von Luft;
- Fig. 17 bis 20: entsprechende Darstellungen gemäß Fig. 13 bis 16, bei einem weiteren Einbaubeispiel;
- Fig. 21 bis 23: entsprechende Darstellungen gemäß Fig. 13 bis 16, bei einem dritten Einbaubeispiel;
- Fig. 24: ein weiteres Einbaubeispiel bei einem Tubenverschluß;
- Fig. 25: eine Darstellung gemäß Fig. 21 bis 23, mit einem Originalitätssiegel;
- Fig. 26: eine Draufsicht auf den Verschluß im Bereich der Verschlußöffnung, nach Entfernen des Originalitätssiegels und Entnahme der Verschlußmembran;
- Fig. 27: eine weitere Ausführungsform.

Dargestellt und beschrieben ist zunächst mit Bezug zu Fig. 1 ein selbstschließender Verschluß mit einer Verschlußkappe 1 und einer Verschlußmembran 2, wobei die Verschlußkappe 1 nur teilweise dargestellt ist. Die Verschlußkappe 1 ist weiter - was im einzelnen nicht dargestellt ist - Teil eines zur Ausgabe eines fluiden Füllgutes komprimierbaren Behältnisses.

Das Verschlußmembran 2 besitzt einen unteren, umlaufenden Halterungsrand 3, eine von dem Halterungsrand 3 sich im wesentlichen nach oben erstreckende Verbindungswand 4 und eine obere Verschlußdecke 5. In der Verschlußdecke 5 sind ausgehend von einem Mittelpunkt sich radial erstreckende Schlitze 6, 7 ausgebildet (vergleiche auch Fig. 3).

Wesentlich ist, daß die Verschlußkappe 1 eine Durchgangsöffnung 8 ausbildet, welche sich nach außen in Form eines Erweiterungsbereiches 9 erweitert. Die Durchgangsöffnung 8 ist im engsten Bereich der Gesamtausgabeöffnung zu sehen. Die Verbindungswand 4 durchsetzt die Durchgangsöffnung 8 und ist, jedenfalls bei Betätigung, in dem Erweiterungsbereich 9 radial abgestützt.

Weiter geht die Verbindungswand 4 über eine einen oberen, umlaufenden Randwulst 10 bildende Anbindungskrümmung in die Verschlußdecke 5 über. Die Verschlußdecke 5 ist mit einer größeren, beim Ausführungsbeispiel etwa zwei- bis vierfachen Dicke ausgebildet im Vergleich zu der Verbindungswand 4. Die Dicke ist unterschiedlich, da die Verschlußdecke 5 sich zu ihrer Mitte hin verjüngt. Darüber hinaus sind an ihrer Innenfläche radial außen Abschrägungen 11 ausgebildet.

Der Erweiterungsbereich 9 ist konisch gestaltet. Ein Konuswinkel Alpha beträgt etwa 15 bis 40°. Bevorzugt ist ein Konuswert von ca. 25°.

In den Fig. 1 bis 3 und 5 bis 8 ist jeweils der unbetätigte Zustand dargestellt. Im Betätigungszustand gemäß Fig. 4 wird durch bspw. Verquetschen des Gefäßes, auf welchem die Verschlußkappe 1 angebracht ist (was im einzelnen nicht weiter dargestellt ist) das Produkt unter Druck gesetzt und preßt so gegen die Innenfläche der Verschlußdecke 5. Die Verschlußdecke 5 bricht unter Abbau des Konusdruckes bzw. des Druckes den die Verschlußmembran 2 radial auf die Konusfläche 9 ausübt und einer Neutralisierung der Vorspannung gleichsam in der Mitte auf, unter Ausklaffen von segmentartigen Membranlappen der Verschlußmembran, so daß sich eine Spendeöffnung 12 ergibt. Dieses Verhalten ist grundsätzlich bei allen dargestellten Ausführungsbeispielen gleichartig. Bei nachlassendem Druck auf das Behältnis schließt sich die Verschlußdecke, die Verschlußmembran wird hinsichtlich der Verschlußdecke nach unten gezogen bzw. zurückgezogen und erfährt durch die Abstützung an der Konusfläche eine Einengung. Es erfolgt gleichsam ein Einzwängen in die - obere - Konusfläche. Die Membranlappen erfahren hierdurch eine vertikale Auslenkung nach unten, so daß sie auf den leichten Innendruck hin nach unten aufklaffen und für eine gute - gegebenenfalls zusätzliche - Belüftung des Behältnisses sorgen.

Hinsichtlich der Anordnung der Verschlußmembran 2 in der Verschlußkappe 1 ist noch von Bedeutung, daß die Zwickel 17 zwischen der Verbindungswand 4 und der Verschlußdecke 5 oberhalb der Durchgangsöffnung 8 angeordnet sind. Bevorzugt ist die Verschlußdecke 5 auch insgesamt oberhalb der Durchgangsöffnung 8 angeordnet. Ein Verjüngungsmaß a der Ausgabeöffnung, ausgehend von der Durchgangsöffnung 8 bis zu dem von der Verbindungswand 4 noch benutzten größten Bereich des Erweiterungsbereiches 9, beträgt ein Mehrfaches der Dicke der Verbindungswand 4. Vorzugsweise etwa das Vier- bis Zehnfache der Dicke der Verbindungswand 4.

Aus der Draufsicht gemäß Fig. 3 ist zu erkennen, daß in dem Erweiterungsbereich 9, aber auch durchsetzend die Durchgangsöffnung 8, Belüftungsnuten 13, 14 usw. ausgebildet sind. Hierdurch kann beim Zurücksaugen - gegebenenfalls zusätzlich - Luft in das Gefäß eingesaugt werden, wobei der Halterungsrand 3 zumindest örtlich von seiner Abstützung an der Verschlußkappe 1, in dem Bereich, welcher durch das Bezugszeichen 15 angedeutet ist, abhebt. Die Lufteinsaugung kann zusätzlich zu der bereits erwähnten Belüftung infolge oberer Konusabstützung und dort evtl. ausgebildeter Nuten erfolgen.

Der Randwulst 10 ist von Bedeutung, insbesondere im Hinblick auf eine Transportsicherung, wie sie in Fig. 5 dargestellt ist. Die Transportsicherung besteht aus einem Deckel 15, welcher einen unterseitigen, kreisförmig ausgebildeten Verschlußwulst 16 aufweist. Der Verschlußwulst 16 wirkt im Verschlußzustand mit dem Randwulst 10 zusammen. Hierdurch ist nicht nur die Verschlußdecke 5 in ihrer Bewegung im Hinblick auf die Einnahme einer Öffnungsstellung gemäß Fig. 2 wesentlich gehindert, vielmehr wird durch den Innendruck, welcher zu einer Ausgabe von Masse führen könnte, der Anpreßdruck im Bereich des Randwulstes 10 an den Verschlußdekkel 15 nur verstärkt und damit die Dichtwirkung erhöht, da der Druck unmittelbar innenseitig, in dem Zwickel 17, vgl. Fig. 2, ansteht. Aufgrund der konkaven Ausbildung der Verschlußdecke 5 im Verschlußzustand, vorzugsweise durch das bereits beschriebene Umstülpen der Verschlußmembran 2 nach der Herstellung erreicht, verstärken sich bei dem Innendruck und der durch Anlage an dem Randwulst 10 behinderten Ausdehnung die Gewölbekräfte, so daß die Dichtwirkung in den anliegenden Flanken der Schlitze in der Verschlußdecke sogar verstärkt ist. Die Konuseinzwängung der Verschlußmembran läßt den Membranboden (verstärkt) konvex ausformen. Durch den Verschlußdeckel wird auch eine verstärkte Einzwängung in die Konusfläche erreicht. Dadurch wird eine senkrechte Öffnungskraft, die etwa aufgrund überhöhten Innendruckes vom Inneren des Behältnisses her auf die Verschlußdecke einwirkt, eine Umlenkung nach radial außen und ein Abfangen durch den Verschlußdeckel bzw. die Konuswandung erzielt. Dies hat zur Folge, daß die Membranlappen sich gegen ein Öffnen ausdrücklich sperren und ein Austreten von Produkt verhindern. Der Hohlraum zwischen dem Verschlußdeckel und der Verschlußmembran bleibt hygienisch sauber. Der Zustand der Selbstverriegelung infolge der Konusabstützung besteht auch in etwas verminderten Umfang weiter nach einer Öffnung des Verschlußdeckels und verhindert damit im Normalzustand den Produktaustritt, insbesondere auch bei einer Überkopf anordnung des betreffenden, mit dem Verschluß versehenen Gefäßes.

Bei der Ausführungsform gemäß Fig. 6 ist die Verschlußkappe innenseitig lediglich im wesentlichen mit einem äußeren Erweiterungsbereich 9 ausgebildet. Die Durchgangsöffnung 8 stellt den engsten Bereich des Erweiterungsbereiches 9 dar. Im Gegensatz zu der Ausführungsform der Fig. 1, wo sich unterhalb an die Durchgangsöffnung 8 noch ein innerer gegensinniger Erweiterungsbereich 9' anschließt, ist die Verbindungswand 4 beim Ausführungsbeispiel der Fig. 5 freispannend, jedoch gleichfalls sich konisch erweiternd, folgend einer noch geringen stark konisch sich erweiternden Anlage an der Verschlußwand unterhalb der Durchgangsöffnung 8 nach radial außen gezogen und hintergreift der Halterungsrand 3 einen gesonderten Halterungsvorsprung 18, welcher von der oberen Verschlußdecke 19 der Verschlußkappe 1 nach unten ragt. Dieser Halterungssteg 18 ist umlaufend geschlossen, zylinderartig, ausgebildet.

Bei den Ausführungsbeispielen der Fig. 7 und 8 ist die Verschlußmembran 2 mit einer mittigen, ständig offenen Öffnung 20 ausgebildet. Die Öffnung 20 ist unterseitig von einem Stützteller 21 unterfaßt, welcher jedenfalls dem Durchmesser oder dem Öffnungsquerschnitt der Öffnung 20 angepaßt ausgebildet ist, wobei er das Maß der Öffnung übertrifft. Diese Art von Verschlußmembran 2 ermöglicht nochmals ein wesentlich erleichtertes Ausgeben von Produkt aus einem mit einem solchen Verschluß versehenen Gefäß. Dies kann insbesondere zur Anpassung an unterschiedliche Viskositäten vorteilhaft sein. Die Öffnung 20 ist lediglich in der Verschlußstellung abgedichtet. Zusätzlich zu der Öffnung 20 können auch noch radiale Schlitze, wie im Hinblick auf Fig. 1 erläutert, ausgebildet sein. Aufgrund der beschriebenen speziellen Geometrie der Verschlußmembran bleibt während des normalen Gebrauchs bei allen dargestellten Ausführungsbeispielen, bei einem Spendevorgang, der obere Randwulst 10 in annähernd unveränderter Lage. Die Verschlußdecke 5 formt sich im Sinne eines gewissen Streckens bei Innendruck aus und danach klaffen die Membranlappen wie bereits beschrieben auf und geben den Produktweg frei. Die optisch gut erkennbaren elastischen Veränderungen in der Verschlußmembran vor dem eigentlichen Produktaustritt signalisieren einem Benutzer den bevorstehenden Produktaustritt. Dies wertet die Handhabung und die Anwendung eines solchen Verschlusses und einer solchen Verschlußmembran wesentlich auf. Der Verschluß und der Bereich der Verschlußmembran bleiben auch nach längerer Nutzungszeit sauber, weil aufgrund dieses Ausdehneffektes die Produktaustrittsstelle die Verschlußoberfläche übersteigen kann.

Eine Abstützung wie in den Fig. 7 und 8 dargestellt, kann auch in der Abwandlung vorgesehen sein, daß die Abstützung als ein Stützring ausgebildet ist, welcher lediglich ein Zurückbewegen, ausgelöst etwa durch ein Zurücksaugen, der Verschlußmembran in den Vorratsraum hindert. Der Stützring kann hierbei mit einem solchen Durchmesser ausgebildet sein, daß er außerhalb der Stütze 6,7 die Membran abstützt. Auch kann dieser Ring aber auch so ausgestaltet sein, daß er zusätzlich noch eine Verschlußfunktion bezüglich eines Schlitzes oder einer mittigen Öffnung, wie weiter vorstehend erläutert, mit erfüllt.

Die Verschlußmembran besteht bei allen Ausführungsformen aus einem weichen, leicht verformbaren Kunststoffmaterial.

Mit Bezug zu den Figuren 9 bis 12 ist eine Verschlußmembran 2 zu erkennen mit einer Verschlußdecke 5 und einer Verbindungswand 4. Die Verschlußdecke 5 ist zur Mitte hin im Querschnitt sich verjüngend ausgebildet, ausgehend von einer Randkante 23. Ein innerer Radius R1 ist kleiner als ein äußerer Radius R2, welche beiden Radien - allein - die Geometrie der Verschlußdecke 5 erzeugen.

An die Verbindungswand 4 schließt - in Fig. 10 oberseitig - ein Verstärkungsring 24 an. Dieser Verstärkungsring erstreckt sich im Spritzzustand der Verschlußmembran 2, welcher in den Fig. 9 bis 12 dargestellt ist, im wesentlichen nach innen. Er bildet oberseitig eine Stützauflagefläche 25 aus. Diese Stützauflagefläche verläuft etwa horizontal, d. h. im wesentlichen rechtwinklig zu einer Erstreckungsrichtung der Verbindungswand 4.

An die Verbindungswand 4, beim Ausführungsbeispiel im Bereich des Verstärkungsringes 5, ist weiter ein Befestigungsring 26 angebunden. Der Befestigungsring 26 ist grundsätzlich mit dem weiter oben beschriebenen Halterungsring 3 vergleichbar. Die Anbindung des Befestigungsringes 26 ist über eine Anbindungswand 27 vorgenommen. Die Anbindungswand 27 erstreckt sich bezüglich der Verbindungswand 4 nach außen. Beim Ausführungsbeispiel ist die Erstreckungsrichtung derart gewählt, daß sie mit einer Vertikalen V einen spitzen Winkel Beta einschließt. In weiterer Einzelheit ist die Anbindungswand 27 mit einer Zwischenwand 28 verbunden. Die Anordnung ist im wesentlichen in einem Querschnitt Z-förmig, wobei den Z-Querstrich (der hier allerdings nicht schräg sondern gerade bzw. vertikal verläuft) die Zwischenwand 28 bildet, welche sich im wesentlichen vertikal erstreckt. Hieran anschließend ist eine in den Befestigungsring 26 übergehende Horizontalwand 29 angebunden.

Von der Horizontalwand 29 bzw. dem Befestigungsring 26 nach unten weisend sind Verbindungsnocken 30 ausgebildet.

Diese Verbindungsnocken 30 dienen zum formschlüssigen Zusammenbau mit einem Einbauring 31. Die Bedeutung des Einbauringes 31 ist weiter unten noch erläutert.

Während die Verschlußmembran aus einem weichen Silikonmaterial oder einem elastomeren Kunststoffmaterial, das auch vergleichweise weich ist, besteht, besteht der Einbauring 31 aus einem normal harten Kunststoffmaterial. Dadurch, daß, wie in den Ausführungsbeispielen dargestellt, die Horizontalwand 29 bzw. der Befestigungsring 26 eine obere im wesentlichen horizontal sich erstreckend Fläche 32 aufweist, ist im Einbauzustand eine vorteilhafte Dichtung gegeben. In der Ausschnittsvergrößerung der Fig. 12 ist der zusammengesetzte Zustand der Verschlußmembran 2 mit dem Halterungsring 31 zu erkennen.

Die Anbindungswand 27 ist beim Ausführungsbeispiel unmittelbar im Bereich des Anschlusses des Verstärkungsringes 24 an die Verbindungswand 4 angeschlossen. Zur Verstärkung der Verschlußmembran 2 in diesem Bereich ist auch nach außen vorstehend ein umlaufender Verstärkungsvorsprung 33 ausgebildet. In der Querschnittsdarstellung ist dieser als erkerartiger Vorsprung dargestellt.

Wie weiter aus den Fig. 9 und 11 ersichtlich, ist die Verschlußmembran 2 in der Verschlußdecke 5, ausgehend von einem Mittelpunkt M mit Radialschnitten 34 ausgebildet, welche die Spendeöffnungbenutzung ergeben. In weiterer Einzelheit ist auch zu erkennen, daß zugeordnet zu dem Mittelpunkt M im Bereich der sich aufgrund der Radialschnitte ergebenden Membranlappen eine Verdünnung 35 ausgebildet ist. Diese ist vorteilhaft im Hinblick auf die Belüftung nach einem Spendevorgang. Die Spitzen der Membranlappen biegen sich damit noch leichter aus. Dagegen ist die Dichtfunktion bei leichtem Innendruck nicht wesentlich beeinflußt.

In den Fig. 13 bis 16 ist ein erstes Einbaubeispiel einer solchen Verschlußmembran 2 dargestellt. Die Verdünnung 35 ist hierbei, und auch bei den weiteren Ausführungsbeispielen, nicht verwirklicht. Es ist ersichtlich, daß bei dem Spendevorgang, vgl. Fig. 14 und 15, die Horizontalfläche 25 des Verstärkungsringes 24 in Anlage zu einer Gegenfläche 35 in der Verschlußkappe 1 gelangt. Aufgrund der dargestellten Geometrie der Verschlußmembran 2 bzw., wie bevorzugt vorgesehen, bei einer Herstellung der Verschlußmembran 2 mit einem Spritzzustand gemäß den Fig. 9 bis 12 und einem umgestülpten Einbau gemäß den Fig. 13 bis 16 hebt sich die Verschlußdecke 5 mit der kelchartig die Verschlußdecke 5 unterfassenden Verbindungswand 4 vertikal nach oben, unter Befreiung von der Konusfläche, dem Erweiterungsbereich 9. Dieser Hebevorgang wird wesentlich durch eine Winkeländerung zwischen der Anbindungswand 27 und der Zwischenwand 28 erreicht. Nach Anlage der Fläche 25 an der Fläche 35 bewirkt eine weitere Erhöhung des Innendruckes ein Aufklappen der Verschlußlappen, so daß es zu dem Öffnungszustand gemäß Fig. 15 der Verschlußmembran kommt.

Nach Beendigung des Spendevorganges wird die Verschlußmembran 2 aufgrund des Unterdruckes in dem angeschlossenen Behältnis zurückbewegt, in die Stellung gemäß Fig. 16. Der weiter herrschende Unterdruck bewirkt ein Ausbrechen der Verschlußlappen nach unten, wobei hier auch die Kräfte beitragen, die aufgrund einer Berührung und Anlage der Verschlußdecke 5 an der Verbindungswand 4 und weiter vermittels der Verbindungswand 4 in der Abstützungswand 9 sich ergeben.

Es ist ersichtlich, daß die Verbindungswand 4 in ihrem Verbindungsbereich mit der Verschlußdecke 5, aufgrund der im Verschlußzustand oberseitigen Anbindung, eine Randwulst 10 ausbildet. Diese Randwulst 10 ist insbesondere auch von Vorteil im Hinblick auf eine Abdichtung zu Zwecken eines Reiseschutzes, wie nachstehend auch noch im weiteren erläutert.

Die Verschlußkappe 1 weist, wie bereits angesprochen, einen konusartigen bzw. trichterförmigen Erweiterungsbereich 9 auf. Dieser Erweiterungsbereich 9 besitzt zugleich unterseitig, als freie Stirnfläche, die Anlagefläche 35. Weiter weist die Verschlußkappe 1 ausgehend von einer oberen, im wesentlichen ebenflächigen Verschlußwand 36 eine zylinderförmig nach unten ragende Halterungswand 37 auf. Die Halterungswand 37 ist mit seitlichem Abstand, radial nach außen versetzt, zu dem Erweiterungsbereich 9 angeformt.

In der zylinderförmigen Halterungswand 37 ist, beim Ausführungsbeispiel unterhalb eines Niveaus der Stirnfläche 35, eine Halterungsausnehmung 38 ausgebildet. Diese Halterungsausnehmung 38 besitzt eine obere Anschlagfläche 39, eine im wesentlichen vertikal sich erstreckende Halterungswand 40 und einen unteren, nach innen gegenüber der Halterungswand 40 vorragenden Halterungswulst 41, welcher nach unten hin durch eine Erweiterung in radialer Richtung eine Auflaufschräge aufweist.

In dieser Halterungsausnehmung 38 ist der Befestigungsring 26 der Verschlußmembran 2 klemmgehaltert. Im einzelnen derart, daß die obere Horizontalfläche gegen die Fläche 39 der Halterungsausnehmung 38 anliegt. Unterseitig der Fußfläche des Halterungsrings der Verschlußmembran 2 ist der Einbauring 31 aus üblichem Hartkunststoffmaterial angeordnet. Der Einbauring 31 kann, wie weiter vorn bereits erläutert, durch Verbindung mit der Verschlußmembran 2 vormontiert sein. Der Einbauring 31 sitzt derart in der Halterungsausnehmung 38, zusammen mit dem Befestigungsring 26 der Verschlußmembran 2, ein, daß eine Andrückung der Horizontalfläche der Befestigungsmembran 2 nach oben gegen die Fläche 39 der Halterungsausnehmung erfolgt. Es ist ein Klemmsitz gegeben. Durch dieses Andrücken des relativ weichen Materials der Verschlußmembran 2 ist zugleich eine Abdichtung in diesem Bereich vorteilhaft geschaffen. Darüber hinaus ist eine sehr rationelle Montagemöglichkeit gegeben. Die Verschlußmembran 2 mit dem vormontierten Einbauring 31 braucht lediglich in die Halterungswand 37 von unten eingelegt und dann nachgedrückt zu werden. Aufgrund der Auflaufschräge 42 fährt die Verschlußmembran 2 mit dem Ring klipsartig in die Halterungsausnehmung ein und ist sicher befestigt.

Der beschriebene Verstärkungsring 24, der gegenüber dem Befestigungsring 26 auch radial nach innen im Befestigungszustand, wie ersichtlich, versetzt ist, sorgt zuverlässig dafür, daß die Verschlußmembran 2 während des üblichen Betriebes nicht nach unten gesaugt werden kann. Abgesehen von der Anlage der Verschlußmembran 2 in dem Erweiterungsbereich 9 ergibt sich durch den Verstärkungsring 24 eine ringartig feste Einschnürung, welche die Verschlußdecke nicht ohne weiteres durchsetzen kann.

In den Fig. 17 bis 20 ist ein weiteres Einbaubeispiel dargestellt, wobei hier lediglich die Unterschiede zu den vorherigen Einbauspielen beschrieben sind.

Es ist ersichtlich, daß bei diesem Einbauspiel kein Erweiterungsbereich 9 vorgesehen ist. Vielmehr ist die Verschlußöffnung 43 lediglich in Stärke der Verschlußdecke ausgebildet. Die Verschlußmembran 2 sitzt mit seitlichem Abstand, unter Ausbildung eines umlaufenden Spaltes, im Bereich der Verschlußöffnung 43, jedenfalls hinsichtlich des Wulstes 10, ein. Zugleich dient die Verschlußwandung der Verschlußöffnung 43 als Anlagefläche für die Fläche 25 beim Ausfahren der Verschlußmembran 2 im Zuge eines Spendevorgangs, wie aus den Fig. 18 und 19 ersichtlich. Die Befestigungsausnehmung in dem Befestigungsflansch ist entsprechend weiter höher vorgesehen.

Im übrigen ergeben sich die gleichen Verhältnisse wie vorstehend beschrieben, wobei jedoch kräftemäßig die Unterstützung durch den Erweiterungsbereich wegfällt. Von Bedeutung ist noch, daß sowohl bei der Ausführungsform der Fig. 13 bis 16 wie der Ausführungsform der Fig. 17 bis 20 und auch der nachstehend noch beschriebenen Ausführungsform der Fig. 21 bis 26 im Rücksaugzustand bzw. Belüftungszustand eine Fläche 25' des Verstärkungsringes 24 zur Anlage an der Verbindungswand 4 kommt. Zusammen mit einer in der Praxis auch auftretenden Anlage der Verschlußdecke 5 in diesem Zustand an der Verbindungswand 4 und damit auch an der Fläche 24' des Verstärkungsringes 24 in diesem Bereich, kommt es zu einer das Aufklaffen unterstützenden Hebelwirkung bezüglich der Verschlußlappen.

Bei der Ausführungsform nach den Fig. 21 bis 25 ist eine den Fig. 13 bis 16 hinsichtlich der Abstützung 9 vergleichsbare Ausgestaltung vorgesehen. In Einzelheit ist jedoch eine Änderung dahingehend vorgenommen, daß der Erweiterungsbereich 9 lappenartige Einzelelemente 43 aufweist. Wesentlich sind die zwischen den Elementen 43 sich ergebenden Zwischenräume 44 (vgl. auch Fig. 26). Die Verschlußmembran 2 liegt im Rücksaugzustand in diesen Öffnungen 44 ein und wird dort leicht rillenartig verformt. Dies setzt sich bis zu dem Mittelpunktbereich bzw. dem Bereich der Trennschlitze fort, wodurch die Belüftungseigenschaft noch einmal deutlich unterstützt wird.

Beim Ausführungsbeispiel der Fig. 24 ist im Querschnitt ein Tubenverschluß dargestellt. Auch hier ergeben sich vergleichbare Verhältnisse, jedoch mit dem Unterschied, daß an den Unterstützungsbereich 9, der im wesentlichen konisch sich öffend verläuft, wie beschrieben, sich eine zylindrische Wandung 45 etwa gleicher Höhe im Hinblick auf eine Höhenerstreckung des Erweiterungsbereiches 9, anschließt. Bei einer höhenmäßigen Versetzung der Verschlußdecke 5 im wesentlichen parallel zu sich selbst (vgl. bspw. Bewegung der Verschlußdecke bei Fig. 17 und 18) liegt die Verschlußdecke an ihrem Außenrand, hier mit dem Wulst 10, an der Innenfläche der zylindrischen Wandung 45 an und bewegt sich relativ hierzu. Dies hat zum einen Bedeutung, daß einem Ausfahren der Verschlußmembran gleichsam ein Abwischen oder Abstreifen entlang der Innenfläche der zylindrischen Wandung 45 erfolgt. Beim Zurückfahren der Verschlußmembran entsteht insoweit auch wiederrum ein Wischeffekt und auch ein Saugeffekt. Zudem ist eine schüsselartige Gestalt gegeben, in welcher evtl. noch vorhandene Restflüssigkeit (zunächst) aufgefangen werden kann. Da sich bei entsprechendem Unterdruck anschließend noch ein Nachsaugen in das Gefäß ergibt, kann hiermit auch dann noch eine Restentleerung erreicht werden.

Darüber hinaus ist in Fig. 25 in der Verschlußöffnung ein über Abreißstege angebundenes Originalitätssiegel 46 dargestellt.

Fig. 26 zeigt eine Draufsicht auf den Verschluß gemäß Fig. 25, bei abgenommenem Originalitätssiegel 46 und herausgenommener Verschlußmembran 2.

Die Einzelelemente 43, die eine den Erweiterungsbereich 9 vergleichbare konische Abstützung für die Verschlußmembran 2 erbringen, sind zu erkennen. Darüber hinaus auch die erwähnten Zwischenräume 44.

Bei der Ausführungsform der Fig. 27 ist ein Stützring 47 dargestellt, welcher die Verschlußdecke 5 der Verschlußmembran 2 im Einbauzustand nach unten hin abstützt. Der Stützring 47 kann über eine oder mehrere Stege 48 an einem Einsatzringkörper 49, welcher an der Verschlußdecke bzw. einem nach unten abragenden, den Erweiterungsbereich 9 bildenden Flansch 50 der Verschlußdecke klipsgehaltert ist. Der Stützring 47 ist in seinem Durchmesser vorzugsweise an einer Erstreckung der Schlitze in der Verschlußmembran orientiert. Es empfiehlt sich, den Durchmesser etwas größer vorzusehen als die Erstreckung der Schlitze reicht. Dieser Stützring 47 erbringt insbesondere bei dem Rücksaugvorgang einen ähnlichen Effekt, wie bereits im Zusammenhang mit den anderen Ausführungsbeispielen im Hinblick auf den Verstärkungsring beschrieben: es kommt zu einer hebelartigen Kraftübersetzung durch den Innendruck im Bereich der Verschlußlappen, so daß diese leichter aufklaffen.

Zudem erbringt dieser Ring auch eine eigene gesonderte Sicherung der Einbaulage der Verschlußmembran 2. Ein solcher Ring kann im übrigen bei allen Ausführungsbeispielen zur Anwendung kommen.

Darüber hinaus geht noch ein gesonderter Vorschlag darin, einen solchen Stützring sogleich integral, im Zweikomponentenspritzverfahren, an die Verschlußmembran anzuspritzen.

## Patentansprüche

1. Selbstschließender Verschluß mit einer Verschlußkappe (1), einer in der Verschlußkappe (1) ausgebildeten Durchgangsöffnung (8) und einer zugeordnet zu der Durchgangsöffnung (8) angeordneten Verschlußmembran (2), wobei die Verschlußmembran einen unteren Befestigungsring (26) und eine obere Selbstschließende Verschlußdecke (5) aufweist, die im wesentlichen konkav ist und in Abhängigkeit von dem Druck des Produkts in der Lage ist, eine axiale Bewegung in bezug auf den Halterand auszuführen zwischen einer unteren Ruhelage und einer oberen Ausgabelage, wobei der Befestigungsring (26) und die Verschlußdecke (5) über eine Verbindungswand (4) miteinander verbunden sind, wobei an dem oberen Ende der Verbindungswand (4) die Verschlußdecke (5) entlang des Umfangs, angeordnet ist und zwischen der Verbindungswand (4) und dem Befestigungsring (26) ein weiterer Abschnit (27) der Verschlußmembran (2) vorhanden ist, dadurch gekennzeichnet, daß dieser weitere Abschnitt einen spitzen Winkel zur Verschlußachse bildet, wobei dieser weitere Abschnitt nach unten und nach innen in Richtung des Produkts geneigt ist, wenn die Verschlußdecke in ihrer unteren Lage ist, und dieser weitere Abschnitt durch den Druck des Produkts in eine nach oben und nach innen gerichtete schräge Lage bewegbar ist, wenn die Verschlußdecke in ihre Ausgabelage angehoben wird.

2. Verschluß nach Anspruch 1, dadurch gekennzeichnet, daß die Verschlußdecke (5) in ihrer unteren Lage unterhalb der obersten Fläche der Verschlußkappe (1) angeordnet ist, und die Verschlußdecke in ihrer Ausgabelage oberhalb der obersten Fläche der Verschlußkappe angeordnet ist.

3. Verschluß nach Anspruch 1 oder 2, dadurch gekennzeichnet, daß die Verschlußmembran (2) eine nach außen weisende Fläche (25) aufweist, die mit der Verschlußkappe (1) in Eingriff kommt, bevor die Verschlußdecke (5) zum Ausgeben des Produkts betätigt wird.

4. Verschluß nach einem oder mehreren der vorhergehenden Ansprüche, dadurch gekennzeichnet, daß in einem Außenbereich der Verschlußdecke (5) ein die Verschlußdecke (5) überragender Randwulst (10) ausgebildet ist.

5. Verschluß nach einem oder mehreren der vorhergehenden Ansprüche dadurch gekennzeichnet, daß der Randwulst (10) im Bereich des Erweiterungsbereiches (9) angeordnet ist.

6. Verschluß nach einem oder mehreren der vorhergehenden Ansprüche dadurch gekennzeichnet, daß unterhalb der Durchgangsöffnung (8) unmittelbar anschließend ein Erweiterungsbereich (9') ausgebildet ist.

7. Verschluß nach einem oder mehreren der vorhergehenden Ansprüche dadurch gekennzeichnet, daß ein Erweiterungsbereich (9, 9') konisch ausgebildet ist.

8. Verschluß nach einem oder mehreren der vorhergehenden Ansprüche dadurch gekennzeichnet, daß in dem Erweiterungsbereich (9, 9') eine bis zur Durchgangsöffnung (8) reichende nutartige Vertiefung ausgebildet ist.

9. Verschluß nach einem oder mehreren der vorhergehenden Ansprüche, dadurch gekennzeichnet, daß der Halterungsrand (3) durch die Verbindungswand (4) radial abgestützt ist.

10. Verschluß nach einem oder mehreren der vorhergehenden Ansprüche, dadurch gekennzeichnet, daß die Verschlußmembran (2) im unbetätigten Einbauzustand einen unteren Halterungsrand (3) und eine obere, sich im wesentlichen konkav erstreckende Verschlußdecke (5) aufweist, wobei weiter die Verschlußdecke und der Halterungsrand durch eine Verbindungswand (4) verbunden sind.

11. Verschluß nach einem oder mehreren der vorhergehenden Ansprüche, dadurch gekennzeichnet, daß der Einbauzustand durch ein Umstülpen der Verschlußmembran (2) nach einer Herstellung im Spritzgußverfahren erreicht ist.

12. Verschluß nach einem oder mehreren der vorhergehenden Ansprüche, dadurch gekennzeichnet, daß die Verbindungswand (4) sich ausgehend von einer randseitigen Anbindung an die Verschlußdecke (5) in eine Einziehung unterhalb der Projektionsfläche der Verschlußdecke fortsetzt.

13. Verschluß nach einem oder mehreren der vorhergehenden Ansprüche, dadurch gekennzeichnet, daß die Verbindungswand (4) sich im wesentlichen zylindrisch unterhalb und im Anschluß an die Verschlußdecke (5) erstreckt.

14. Verschluß nach einem oder mehreren der vorhergehenden Ansprüche, dadurch gekennzeichnet, daß die Verschlußdecke (5) randseitig eine größere Dicke aufweist als die Begrenzungswand, daß die Begrenzungswand bezüglich einer Querschnitts-Randkante der Verschlußdecke (5) in einem oberen Bereich angebunden ist und daß ein unterer freier Randbereich der Randkante der Verschlußdecke (5) von der Begrenzungswand überfangen ist.

15. Verschluß nach einem oder mehreren der vorhergehenden Ansprüche, dadurch gekennzeichnet, daß die Verbindungswand (4) im Spritzzustand im wesentlichen zylindrisch verläuft.

16. Verschluß nach einem oder mehreren der vorhergehenden Ansprüche, dadurch gekennzeichnet, daß die Verbindungswan (4) einen Verstärkungsring (24) aufweist und daß an dem Verstärkungsring (24) ein Befestigungsring (26) angebunden ist.

17. Verschluß nach einem oder mehreren der vorhergehenden Ansprüche, dadurch gekennzeichnet, daß der Befestigungsring (26) über eine sich im Querschnitt winklig zu der Verbindungswand (4) erstreckende Anbindungswand (27) mit dem Verstärkungsring (24) verbunden ist.

## Claims

1. Self-closing closure with a closure cap (1), a through-passage opening (8) formed in the closure cap (1) and a closure membrane (2) assigned to the through-passage opening (8), the closure membrane having a bottom fastening ring (26) and a self-closing top closure head (5) which is essentially concave and, in response to product pressure, capable of axial movement with respect to the retaining border between a lower rest position and an upper dispensing position, wherein the fastening ring (26) and the closure head (5) are connected by a connecting wall (4), the closure head (5) being circumferentially arranged at the top end of the connecting wall (4) and a further portion (27) of the closure membrane (2) being located between the connecting wall (4) and the fastening ring (26), characterized in that said further portion makes an acute angle to the closure axis, wherein said further portion is inclined downwards and inwards towards the product when the closure head is in its lower position and said further portion being movable in response to product pressure to an upwards and inwards inclined position when the closure head rises to its dispensing position.

2. Closure according to claim 1, characterized in that the closure head (5) is arranged in its lower position below the uppermost surface of the closure cap (1) and the closure head is arranged in its dispensing position above the uppermost surface of the closure cap.

3. Closure according to claim 1 or 2, characterized in that the closure membrane (2) has a surface (25) facing outwards which engages with the closure cap (1) before the closure head (5) is operated to dispense the product.

4. Closure according to one or more of the preceding claims, characterized in that a border bead (10) which projects beyond the closure head (5) is formed in an outer region of the closure head (5).

5. Closure according to one or more of the preceding claims, characterized in that the border bead (10) is arranged in the area of the widened region (9).

6. Closure according to one or more of the preceding claims, characterized in that a widened region (9') directly adjoins the through-passage opening (8) beneath the latter.

7. Closure according to one or more of the preceding claims, characterized in that a widened region (9, 9') is of conical design.

8. Closure according to one or more of the preceding claims, characterized in that a groove-like depression which reaches as far as the through-passage opening (8) is formed in the widened region (9, 9').

9. Closure according to one or more of the preceding claims, characterized in that the retaining border (3) is supported radially by the connecting wall (4).

10. Closure according to one or more of the preceding claims, characterized in that, in the non-actuated installed state, the closure membrane (2) has a bottom retaining border (3) and an essentially concave top closure head (5), the closure head and the retaining border, furthermore, being connected by a connecting wall (4).

11. Closure according to one or more of the preceding claims, characterized in that the installed state is achieved by turning the closure membrane (2) inside out after it has been produced by injection moulding.

12. Closure according to one or more of the preceding claims, characterized in that, starting from a borderside attachment to the closure head (5), the connecting wall (4) continues into a constriction beneath the projection area of the closure head.

13. Closure according to one or more of the preceding claims, characterized in that the connecting wall (4) adjoins the bottom of the closure head (5) in an essentially cylindrically extending manner.

14. Closure according to one or more of the preceding claims, characterized in that the border side of the closure head (5) is of a greater thickness than the boundary wall, the boundary wall is attached to a top region of a border edge, as seen in cross-section, of the closure head (5) and the boundary wall grips over a free bottom boundary region of the boundary edge of the closure head (5).

15. Closure according to one or more of the preceding claims, characterized in that, in the injection-moulded state, the connecting wall (4) runs essentially cylindrically.

16. Closure according to one or more of the preceding claims, characterized in that the connecting wall (4) has a reinforcement ring (24) and a fastening ring (26) is attached to the reinforcement ring (24).

17. Closure according to one or more of the preceding claims, characterized in that the fastening ring (26) is connected to the reinforcement ring (24) via an attachment wall (27) which, in cross-section, extends at an angle to the connecting wall (4).

## Revendications

1. Dispositif de fermeture se fermant de façon automatique, comportant un capuchon de fermeture (1), une ouverture de traversée (8) formée dans le capuchon de fermeture (1) et une membrane de fermeture (2) disposée d'une manière associée à l'ouverture de traversée (8), dans lequel la membrane de fermeture possède une bague intérieure de fixation (26) et un capot supérieur de fermeture (5), qui se ferme automatiquement, est essentiellement concave et, en fonction de la pression du produit, est à même d'exécuter un déplacement axial par rapport au bord de retenue, entre une position inférieure de repos et une position supérieure de délivrance, et dans lequel la bague de fixation (26) et le capot de fermeture (5) sont reliés entre eux par l'intermédiaire d'une paroi de liaison (4), et le capot de fermeture (5) est disposé sur l'extrémité supérieure de la paroi de liaison (4) le long de la circonférence et une autre partie (27) de la membrane de fermeture (2) est présente entre la paroi de liaison (4) et la bague de fixation (26), caractérisé en ce que cette autre partie fait un angle aigu par rapport à l'axe du dispositif de fermeture, cette autre partie étant inclinée vers le bas et vers l'intérieur en direction du produit, lorsque le capot de fermeture est dans sa position inférieure, tandis que cette autre partie est déplaçable sous l'effet de la pression du produit pour venir dans une position oblique dirigée vers le haut et vers l'intérieur, lorsque le capot de fermeture est soulevé dans sa position de délivrance.

2. Dispositif de fermeture selon la revendication 1, caractérisé en ce que dans sa position inférieure, le capot de fermeture (5) est situé au-dessous de la surface la plus élevée du capuchon de fermeture (1) et que dans sa position de délivrance, le capot de fermeture est disposé au-dessus de la surface la plus élevée du capuchon de fermeture.

3. Dispositif de fermeture selon la revendication 1 ou 2, caractérisé en ce que la membrane de fermeture (2) comporte une surface (25) dirigée vers l'extérieur, qui engrène avec le capuchon de fermeture (1) avant que le capot de fermeture (5) soit actionné pour la délivrance du produit.

4. Dispositif de fermeture selon une ou plusieurs des revendications précédentes, caractérisé en ce qu'un rebord marginal (10), qui fait saillie par rapport au couvercle de fermeture (5), est formé dans une partie extérieure du capot de fermeture (5).

5. Dispositif de fermeture selon une ou plusieurs des revendications précédentes, caractérisé en ce que le rebord marginal (10) est disposé au niveau de la partie d'élargissement (9).

6. Dispositif de fermeture selon une ou plusieurs des revendications précédentes, caractérisé en ce qu'une partie d'élargissement (9') est formée directement à la suite et au-dessous de l'ouverture de traversée (8).

7. Dispositif de fermeture selon une ou plusieurs des revendications précédentes, caractérisé en ce qu'une partie d'élargissement (9,9') est agencée avec une forme conique.

8. Dispositif de fermeture selon une ou plusieurs des revendications précédentes, caractérisé en ce qu'un renfoncement en forme de rainure, qui s'étend jusqu'à l'ouverture de traversée (8), est formée dans la partie d'élargissement (9,9').

9. Dispositif de fermeture selon une ou plusieurs des revendications précédentes, caractérisé en ce que le bord de retenue (3) est supporté radialement par la paroi de liaison (4).

10. Dispositif de fermeture selon une ou plusieurs des revendications précédentes, caractérisé en ce que la membrane de fermeture (2) possède, à l'état monté non actionné, un bord inférieur de retenue (3) du capot supérieur de fermeture (5), qui possède essentiellement une forme concave, le capot de fermeture et le bord de retenue étant en outre reliés par une paroi de liaison (4).

11. Dispositif de fermeture selon une ou plusieurs des revendications précédentes, caractérisé en ce que l'état de montage est obtenu par retroussement de la membrane de fermeture (2) après sa fabrication selon le procédé de moulage par injection.

12. Dispositif de fermeture selon une ou plusieurs des revendications précédentes, caractérisé en ce que la paroi de liaison (4) se prolonge à partir de sa liaison marginale avec le capot de fermeture (5), par une partie rétrécie au-dessous de la surface de projection du capot de fermeture.

13. Dispositif de fermeture selon une ou plusieurs des revendications précédentes, caractérisé en ce que le bord de liaison (4) s'étend avec une forme essentiellement cylindrique au-dessous et à la suite du capot de fermeture (5).

14. Dispositif de fermeture selon une ou plusieurs des revendications précédentes, caractérisé en ce que le capot de fermeture (5) possède au niveau de son bord une épaisseur supérieure à la paroi de limitation, que la paroi de limitation est reliée à une partie supérieure, par rapport à un bord marginal de la section transversale du capot de fermeture (5) et que la paroi de limitation s'engage par dessus une zone marginale inférieure libre du bord marginal.

15. Dispositif de fermeture selon une ou plusieurs des revendications précédentes, caractérisé en ce que la paroi de liaison (4) a une forme essentiellement cylindrique à l'état moulé par injection.

16. Dispositif de fermeture selon une ou plusieurs des revendications précédentes, caractérisé en ce que la paroi de liaison (4) possède un anneau de renfort (24) et qu'une bague de fixation (26) est fixée à l'anneau de renfort (24).

17. Dispositif de fermeture selon une ou plusieurs des revendications précédentes, caractérisé en ce que la bague de fixation (26) est reliée à la bague de renfort (24) par l'intermédiaire d'une paroi de liaison (27) qui s'étend obliquement par rapport à la paroi de liaison (4) en coupe transversale.
